# EUROPÄISCHE PATENTSCHRIFT

(11) **EP 2 990 719 B1**
(45) Veröffentlichungstag und Bekanntmachung des Hinweises auf die Patenterteilung: **14.03.2018**
(21) Anmeldenummer: 14183025.7
(22) Anmeldetag: 01.09.2014
(51) Int. Cl.: F21S 8/04, F21V 21/02, F21V 21/03, F21V 17/18, F21Y 103/00

(54) **Beleuchtungsvorrichtung**
Illumination device
Dispositif d'éclairage

(43) Veröffentlichungstag der Anmeldung: 02.03.2016
(73) Patentinhaber: Lunux GmbH, 30880 Laatzen (DE)
(72) Erfinder: Feldkamp, Horst, 59557 Lippstadt (DE); Funke, Thomas, 33397 Rietberg (DE); Jelinek, Mark, 59558 Lippstadt (DE); Mertens, Gerd, 59590 Geseke (DE)
(74) Vertreter: Jöstingmeier, Martin

(56) Entgegenhaltungen:
- EP-A1- 2 194 313
- CN-U- 202 835 082
- DE-U1-202012 103 430
- US-A- 3 663 990
- US-A1- 2006 072 329
- US-A1- 2012 069 557
- US-A1- 2014 146 542

## Beschreibung

Die Erfindung betrifft eine Beleuchtungsvorrichtung umfassend einen zur Montage an ein externes Anbauteil, beispielsweise eine Decke, vorgesehenen Befestigungskörper, umfassend einen aus einer Öffnungsstellung in eine Betriebsstellung und zurück verschwenkbar in Bezug zu den Befestigungskörper an eben diesem gehaltenen Leuchtenkörper mit wenigstens einem daran festgelegten Leuchtmittel und/oder mit wenigstens einem Reflektor zum Umlenken des vom dem Leuchtmittel abgestrahlten Lichts und zum Formen einer Lichtverteilung, umfassend eine Anschlusseinheit zum elektrischen Kontaktieren und/oder Ansteuern des wenigstens einen Leuchtmittels und umfassend ein Verriegelungsmodul zum Festlegen des Leuchtenkörpers in der Betriebsstellung, wobei eine zum verschwenkbaren Verbinden des Befestigungskörpers mit dem Leuchtenkörper vorgesehenes Verschwenkmodul einen abgewinkelt ausgebildeten Haltearm und eine Aufnahmeöffnung vorsieht, in die der Haltearm eingreift, wobei die Beleuchtungsvorrichtung vorzugsweise als Deckenleuchte verwendet wird.

Aus der US 4,222,093 A ist eine Beleuchtungsvorrichtung bekannt, bei der ein Befestigungskörper an einer Decke oder einem anderen Anbauteil montiert wird. An dem Befestigungskörper ist rückwärtig eine Anschlusseinheit für ein Leuchtmittel der Beleuchtungsvorrichtung vorgesehen. Die Anschlusseinheit wird in eine an der Decke oder dem anderen Anbauteil vorgesehene Ausnehmung eingesetzt und ist so im montierten Zustand für einen Betrachter hinter dem Befestigungskörper verdeckt vorgesehen. An dem ortsfestgehaltenen Befestigungskörper ist schwenkbar ein Leuchtenkörper festgelegt. Der Leuchtenkörper kann aus einer Betriebsstellung in eine Öffnungsstellung verbracht werden. Zum Zwecke des schwenkbaren Verbindens des Befestigungskörpers und des Leuchtenkörpers ist ein Verschwenkmodul vorgesehen, welches einen an dem Leuchtenkörper vorgesehenen, L-förmigen Haltearm und eine im Wesentlichen horizontal erstreckte, an dem Befestigungskörper vorgesehene Aufnahmeöffnung für den Haltearm vorsieht. Zusätzlich ist ein Verriegelungsmodul vorgesehen, welches den schwenkbaren Leuchtenkörper in der Betriebsstellung relativ zum Befestigungskörper festlegt.

EP 2194 313 A1 zeigt eine Beleuchtungseinrichtung mit einem Leuchtenkörper und einem Befestigungskörper die über ein Schwenkgelenk lösbar miteinander verbunden sind. Der Befestigungskörper hat einen Tragrahmen mit Seitenwänden. Die Seitenwände sind als Winkelprofile ausgebildet. Die nach innen weisende Schmalseite eines der Winkelprofile kann in eine langgestreckte Öffnung des Leuchtenkörpers eingeschoben werden. Wird der Leuchtenkörper nun in die von dem Tragrahmen gebildete Öffnung geschwenkt, bildet der Leuchtkörper mit dem Befestigungskörper eine weitgehend plane Oberfläche.

In der US2006/072329A1 ist eine Leuchte beschrieben, bei der eine Linse mit einer Gelenkverbindung an einer Reflektorplatte befestigt ist.

Das Patent US 3,663,990 betrifft eine Neonleuchte die deren Leuchtröhren von einer schwenkbaren Abdeckung übergriffen werden.

CN 202835082 betrifft eine Leuchte mit einem Klappdeckel der über zwei Scharniere an einer Grundplatte befestigt ist.

Aufgabe der vorliegenden Erfindung ist es, eine Beleuchtungsvorrichtung mit einem ortsfest montierbaren Befestigungskörper und einem schwenkbar in Bezug zu dem Befestigungskörper vorgesehenen Leuchtenkörper konstruktiv zu vereinfachen. Insbesondere sollen die Montage, der Austausch und die elektrische Kontaktierung des wenigstens einen an dem Leuchtenkörper vorgesehenen Leuchtmittels weiter vereinfacht und ein unbeabsichtigten Lösen des Leuchtenkörpers von dem Befestigungskörper entgegengewirkt werden.

Zur Lösung der Aufgabe ist die Erfindung in Verbindung mit dem Oberbegriff des Patentanspruchs 1 dadurch gekennzeichnet, dass der Haltearm U-förmig ausgebildet ist und einen an dem Befestigungskörper vorgesehenen Halteschenkel, einen freien Schenkel und einen den freien Schenkel mit dem Halteschenkel verbindenden Mittelschenkel vorsieht, wobei eine Länge h des freien Schenkels kleiner ist als eine Breite c der an dem Leuchtenkörper vorgesehenen Aufnahmeöffnung und wobei eine Länge b des Mittelschenkels größer ist als die Breite c der Aufnahmeöffnung.

Der besondere Vorteil der Erfindung besteht darin, dass aufgrund der U-förmigen Gestalt des Haltearms und der speziellen geometrischen Dimensionierung des Verschwenkmoduls der Leuchtenkörper zuverlässig an dem Befestigungskörper gehalten und gegen ein unbeabsichtigtes Lösen insbesondere beim Verbringen desselben aus der Öffnungsstellung in die Betriebsstellung und zurück gesichert ist. Der Haltearm ist hierbei hakenförmig ausgebildet und so vorgesehen, dass in der Öffnungsstellung der freie Schenkel des Haltearms in die Aufnahmeöffnung des Leuchtenkörpers eingesetzt werden kann. Hierzu ist eine Länge des freien Schenkels kleiner als eine Breite der Aufnahmeöffnung. Wird der Leuchtenkörper nunmehr aus der Öffnungsstellung in die Betriebsstellung verschwenkt, ist ein versehentlichen Lösen vorgebeugt, da eine Länge des Mittelschenkels größer ist als die Breite der Aufnahmeöffnung. Es ist insofern aufgrund der geometrischen Abmessungen nicht möglich, den Haken in der Betriebsstellung aus der Aufnahmeöffnung zu entnehmen und den Leuchtenkörper vom Befestigungskörper zu lösen.

Indem der U-förmige Haltearm eine im montierten Zustand unten geschlossenen Rinnenform aufweist, ist zudem in der Öffnungsstellung sichergestellt, dass der Leuchtenkörper sich nicht infolge der Schwerkraft vom Befestigungskörper lösen kann beziehungsweise unbeabsichtigt zu Boden fällt. Insbesondere umgreift der freie Schenkel des Haltearms die Aufnahmeöffnung randseitig und bietet so Schutz gegen eine unbeabsichtigte Demontage.

Nach einer Weiterbildung der Erfindung überragt der Leuchtenkörper den Befestigungskörper in der Betriebsstellung randseitig jedenfalls abschnittsweise. Zudem ist ein Randabschnitt zwischen einem äußeren Rand des schwenkgehaltenen Leuchtenkörpers und der Aufnahmeöffnung des Verschwenkmoduls kleiner als ein zwischen dem freien Schenkel des Haltearms und einer Montagefläche des Befestigungskörpers gebildetes Montagemaß. Insbesondere kann vorgesehen sein, dass der U-förmige Haltearm von dem Befestigungskörper randseitig abragt. Vorteilhaft wird hierdurch erreicht, dass der Leuchtenkörper aus einer im Wesentlichen horizontalen Orientierung (Betriebsstellung) in einem im Wesentlichen vertikale Orientierung (Öffnungsstellung) verbracht und dass der Leuchtenkörper in dem Haken (Haltearm) des Verschwenkmoduls eingesetzt werden kann, ohne dass es zu einer Kollision zwischen dem Leuchtenkörper und der Decke oder dem anderen Anbauteil kommt.

Nach einer Weiterbildung der Erfindung sieht das Schwenkmodul wenigstens zwei zueinander beabstandete Haltearme und zwei im korrespondierenden Abstand hierzu vorgesehene Aufnahmeöffnungen vor. Vorteilhaft kann durch das Vorsehen von wenigstens zwei Haltearmen und zwei hierzu korrespondierend geordneten Aufnahmeöffnungen eine stabile Befestigung des Leuchtenkörpers an dem Befestigungskörper erreicht werden. Einer ungewollten Verkippung ist hierdurch vorgebeugt. Die durch einen Haltearm und den zugeordnete Aufnahmeöffnung gebildeten Schwenkpunkte liegen dabei bevorzugt in einer gemeinsamen Schwenkachse der Beleuchtungsvorrichtung.

Nach einer Weiterbildung der Erfindung sieht das Verriegelungsmodul ein drehbar gehaltenes Verriegelungselement vor, welches aus einer Freigabestellung in eine Verriegelungsstellung und zurück verbringbar ist. Das Verriegelungselement weist einen ersten Schenkel, welcher nach Art eines Betätigungsschenkels ausgebildet ist, sowie ein zweiten Schenkel auf, welcher als Rastschenkel dient und in der Verriegelungsstellung in einer Rastausnehmung des Verriegelungsmoduls eingreift. Insbesondere kann das Verriegelungselement drehbar an dem Leuchtenkörper gehalten sein und die Rastausnehmung als Teil des Befestigungskörpers vorgesehen werden. Vorteilhaft erlaubt die erfindungsgemäße Ausgestaltung eine einfache und intuitive Bedienung des Verriegelungsmoduls. Durch das Eingreifen des Rastschenkels ist die Rastausnehmung ergibt sich in der Betriebsstellung einer formschlüssige Festlegung. Insofern ist die Beleuchtungsvorrichtung insbesondere für eine Überkopfmontage sehr gut geeignet.

Nach einer Weiterbildung der Erfindung sieht das Verriegelungsmodul zwei gegenläufig verdrehbare Verriegelungselement vor, wobei ein erstes Verriegelungselement durch Verdrehen desselben im Uhrzeigersinn von der Freigabestellung in die Verriegelungsstellung gelangt und wobei ein zweites Verriegelungselement durch Verdrehen desselben im Gegenuhrzeigersinn von der Freigabestellung in die Verriegelungsstellung verbringbar ist. Insbesondere kann vorgesehen sein, dass das Verriegelungselement in der Verriegelungsstellung an einer Positionierkante des Verriegelungsmoduls anliegt. Beispielsweise ist die Positionierkante des Verriegelungsmoduls zugleich eine Begrenzungskante der Rastausnehmung. Vorteilhaft ergibt sich durch das Vorsehen von zwei gegenläufig verdrehbaren Verriegelungselementen eine automatische Zentrierung des Leuchtenkörpers zum Befestigungskörpers in der Betriebsstellung beziehungsweise eine definierte Relativposition der beiden Körper zueinander. Zudem verbessert sich die Arretierung durch das Vorsehen der zwei Verriegelungselemente. Einem unbeabsichtigten Lösen beider Verriegelungselemente beispielsweise infolge einer andauernden Erschütterung ist durch das Vorsehen der gegensinnigen Drehrichtungen ebenfalls vorgebeugt.

Nach einer Weiterbildung der Erfindung ist die Rastausnehmung langlochartig ausgebildet. Ein Begrenzungskantenpaar bei der Rastausnehmung verjüngt sich dabei wenigstens abschnittsweise trichterartig derart, dass das Verriegelungselement beim Verbringen desselben in die Verriegelungsstellung entlang einer Begrenzungskante des Begrenzungskantenpaar geführt wird. Durch das Vorsehen des sich trichterförmig verjüngenden Begrenzungskantenpaars ergibt sich eine Zentrierung beziehungsweise ein Toleranzausgleich in der Betriebsstellung. Es wird zudem gewährleistet, dass funktionsnotwendige Spaltmaße zwischen den Befestigungskörper und dem Leuchtenkörper minimiert werden. Hierdurch ergibt sich eine hochwertige Optik und dem Eindringen von Schmutz in die Beleuchtungsvorrichtung ist vorgebeugt.

Nach einer Weiterbildung der Erfindung ist im Bereich der Rastausnehmung eine Rastkante ausgebildet, welche in der Verriegelungsstellung den Rastschenkel des Verriegelungselements umgreift. Vorteilhaft ergibt sich durch das Vorsehen der Rastkante ein Schutz gegen ein unabsichtliches Öffnen der Verriegelung. Der Rastschenkel ist insofern in der Verriegelungsstellung festgelegt und der Leuchtenkörper in der Betriebsstellung sicher gehalten.

Nach einer Weiterbildung der Erfindung sind ein Drehpunkt für das wenigstens eine Verriegelungselement und eine Länge des Betätigungshebels derart aufeinander abgestimmt, dass das Verriegelungselement in der Verriegelungsstellung verdeckt von dem Leuchtenkörper vorgesehen ist und dass das Verriegelungselement den Leuchtenkörper jedenfalls teilweise überragt, falls das Verriegelungselement in der Freigabestellung vorgesehen ist oder sich in einer Schwenkposition zwischen der Freigabestellung und der Verriegelungsstellung befindet. Vorteilhaft ergibt sich durch die geometrische Gestaltung die Möglichkeit, die korrekte Verriegelung der Beleuchtungsvorrichtung optisch in einfacher Weise - und bei einer Deckenmontage insbesondere auch vom Boden aus - zu prüfen. Einer unbeabsichtigten beziehungsweise über längere Zeit nicht erkannten Aufhebung der Verriegelung ist insofern vorgebeugt. Sofern das Verriegelungselement den Leuchtenkörper überragt, ist die Verriegelung nicht korrekt beziehungsweise vollständig realisiert.

Nach einer Weiterbildung der Erfindung ist die Anschlusseinheit für das wenigstens eine Leuchtmittel an dem verschwenkbar gehaltenen Leuchtenkörper festgelegt. Vorteilhaft vereinfacht sich hierdurch der elektrische Anschluss des Leuchtmittels, da der Leuchtenkörper in der Öffnungsstellung im Wesentlichen vertikal orientiert und gut zugängig vorgesehen ist. Insbesondere kann vorgesehen sein, dass die Anschlusseinheit in der Betriebsstellung in einer Ausnehmung des Befestigungskörpers vorgesehen ist. Hierdurch wird erreicht, dass an der Decke oder dem anderen externen Anbauteile keine umfangreichen Stemmarbeiten beziehungsweise Schneidarbeiten vorzusehen sind.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Die Zeichnungen dienen lediglich beispielhaft der Klarstellung der Erfindung und haben keinen einschränkenden Charakter.

Anhand der beigefügten Zeichnungen wird die Erfindung nachfolgend näher erläutert. Dabei zeigt:
- Fig. 1: eine perspektivische Rückseitenansicht einer ersten Ausführungsform einer erfindungsgemäßen Beleuchtungsvorrichtung in einer Betriebsstellung,
- Fig. 2: eine Seitenansicht der Beleuchtungsvorrichtung nach Fig. 1,
- Fig. 3: eine Aufsicht auf eine Rückseite der Beleuchtungsvorrichtung nach Fig. 1,
- Fig. 4: eine Detailvergrößerung des Bereichs B nach Fig. 2,
- Fig. 5: eine Explosionsdarstellung der Beleuchtungsvorrichtung nach Fig. 1,
- Fig. 6: eine Rückseitenansicht des Leuchtenkörpers mit einem hieran festgelegten Anschlussmodul und zwei Verriegelungselementen eines Verriegelungsmoduls,
- Fig. 7: die Rückseitenansicht des Leuchtenkörpers nach Fig. 6 ohne die Verriegelungselemente,
- Fig. 8: eine Detailvergrößerung des Details D nach Fig. 7,
- Fig. 9: das Details D mit dem Verriegelungselement,
- Fig. 10: eine perspektivische Ansicht der erfindungsgemäßen Beleuchtungsvorrichtung nach Fig. 1 in einer Öffnungsstellung,
- Fig. 11: einen Schnitt A-A durch die Beleuchtungsvorrichtung in der Öffnungsstellung,
- Fig. 12: das Detail G nach Fig. 11,
- Fig. 13: den Bereich C der Beleuchtungsvorrichtung nach Fig. 11 in einem ersten Montageschritt,
- Fig. 14: den Bereich C nach Fig. 11 in einem zweiten Montageschritt,
- Fig. 15: den Bereich C nach Fig. 11 in einem dritten Montageschritt,
- Fig. 16: den Bereich C nach Fig. 11 in einem vierten Montageschritt (Betriebsstellung),
- Fig. 17: eine Explosionsdarstellung einer erfindungsgemäß Beleuchtungsvorrichtung in einer zweiten Ausführungsform,
- Fig. 18: eine dritte Ausführungsform der erfindungsgemäß Beleuchtungsvorrichtung in einer perspektivischen Rückseitenansicht,
- Fig. 19: eine Aufsicht auf eine Rückseite der dritten Ausführungsform nach Fig.18,
- Fig. 20: eine Detailvergrößerung eines Verriegelungsmoduls der Beleuchtungsvorrichtung nach Fig. 18 in einer Freigabestellung (Schnitt E-E),
- Fig. 21: das Verriegelungsmodul nach Fig. 20 in einer Verriegelungsstellung und
- Fig. 22: eine Seitenansicht des Verriegelungselements nach Fig. 18 in Richtung F.

Die Fig. 1 bis 16 zeigen eine erste Ausführungsform einer erfindungsgemäßen Beleuchtungsvorrichtung. Als wesentliche Komponenten sieht die Beleuchtungsvorrichtung einen Befestigungskörper 1, einen schwenkbar an dem Befestigungskörper 1 gehaltenen Leuchtenkörper 2, zwei in dem Leuchtenkörper 2 festgelegten Leuchtmittel 3 und eine an dem Leuchtenkörper 2 gehaltenes Anschlusseinheit 4 vor. Die Leuchtmittel 3 sind insbesondere als LED-Leuchtmittel 3 ausgebildet. Die Anschlusseinheit 4 dient zum Kontaktieren und Ansteuern der Leuchtmittel 3.

Die Beleuchtungsvorrichtung ist beispielsweise als Deckenleuchte ausgebildet und für die Überkopfmontage vorgesehen. Hierbei wird der Befestigungskörper 1 an einer Decke festgelegt. Zum Verbinden des Leuchtenkörpers 2 mit dem Befestigungskörper 1 ist ein Verschwenkmodul vorgesehen. Weiter ist zum Festlegen des Leuchtenkörpers 2 in einer Betriebsstellung desselben ein Verriegelungsmodul vorgesehen.

Alternativ kann der Befestigungskörper 1 an einem anderen externen Anbauteil montiert werden oder im Raum hängend vorgesehen werden.

Sofern die Beleuchtungsvorrichtung für die Deckenmontage verwendet wird, befinden sich in der Betriebsstellung der Befestigungskörper 1 und der Leuchtenkörper 2 in einer horizontalen Erstreckung. Die Leuchtmittel 3 sind so an dem Leuchtenkörper 2 vorgesehen, dass Licht der Leuchtmittel 3 seitlich und nach unten abgestrahlt wird. Um eine Montage und Wartung der Beleuchtungsvorrichtung zu ermöglichen, kann die Beleuchtungsvorrichtung aus der Betriebsstellung in die Öffnungsstellung verbracht werden. Hierbei befindet sich der an der Decke festgelegte Befestigungskörper 1 unverändert in einer horizontalen Erstreckung, während der Leuchtenkörper im Wesentlichen vertikal erstreckt ist, vergleiche Fig. 10.

Zur Realisierung der schwenkbaren Festlegung des Leuchtenkörper 2 an dem Befestigungskörper 1 umfasst das Verschwenkmodul zwei zueinander beabstandet an dem Befestigungskörper 1 festgelegte Haltearme 5. Die Haltearme 5 sind U-förmig ausgebildet. Sie sehen je einen mit dem Befestigungskörper 1 verbunden Halteschenkel 6, einen dem Halteschenkel 6 gegenüberliegenden freien Schenkel 7 sowie einen Mittelschenkel 8 zum Verbinden des Halteschenkel 6 mit dem freien Schenkel 7 vor. Im deckenmontierten Zustand des Befestigungskörper ragen die U-förmigen Haltearme 5 randseitig von dem Befestigungskörper 1 derart ab, dass durch die U-Form eine nach unten geschlossene Rinne gebildet ist.

Das Verschwenkmodul umfasst weiter zwei Aufnahmeöffnungen 9, wobei die Aufnahmeöffnung 9 in einem zu dem Abstand der Haltearme 5 korrespondierenden Abstand vorgesehene sind. Die Aufnahmeöffnungen 9 sind an dem Leuchtenkörper 2 vorgesehen. Die Haltearme 5 werden zum Festlegen des Leuchtenkörpers 2 an dem Befestigungskörper 1 in die Aufnahmeöffnung 9 eingesetzt. Insbesondere durch die Geometrie der Haltearme 5 und der Aufnahmeöffnung 9 ist sichergestellt, dass die Beleuchtungsvorrichtung gegen eine unbeabsichtigte Demontage geschützt ist. Insbesondere ist eine Breite c der Aufnahmeöffnungen 9 größer als eine Länge h der freien Schenkel 7 und zugleich kleiner als eine Länge b der Mittelschenkel 8. Hierdurch ist gewährleistet, dass die Haltearme 5 in der Öffnungsstellung der Beleuchtungsvorrichtung in die dann im Wesentlichen vertikal erstreckte Aufnahmeöffnung 9 eingesetzt werden können. Zugleich ist gewährleistet, dass die Haltearme 5 in der Betriebsstellung nicht aus den Aufnahmeöffnungen 9 entfernt werden können.

In der Betriebsstellung überragt der im Wesentlichen quaderförmig ausgebildete Leuchtenkörper 2 den exemplarisch durch einen L-förmigen, geschlossenen Rahmen gebildeten Befestigungskörper 1 randseitig. Um ein Aufschwenken der Beleuchtungsvorrichtung in die Öffnungsstellung und die Montage des Leuchtenkörper 2 beziehungsweise ein Einhängen desselben in die Haken (Haltearme 5)zu gewährleisten, ist ein zwischen einem äußeren Rand 10 des schwenkbar gehaltenen Leuchtenkörpers 2 und der Aufnahmeöffnung 9 gebildeter Randabschnitt r kleiner als ein zwischen dem im montierten Zustand der Decke zugewandten freien Schenkels 7 und der für die Deckenmontage vorgesehene Montagefläche 11 des Befestigungskörper 1 bestimmtes Montagemaß s.

Als Teil des Verriegelungsmoduls sieht die Beleuchtungsvorrichtung ein erstes Verriegelungselement 12 sowie ein zweites Verriegelungselement 13 vor. Jeweils sind die Verriegelungselemente 12, 13 zueinander beabstandet an dem Leuchtenkörper 2 drehbar gehalten. Drehachsen 14 der Verriegelungselemente 12, 13 sind dabei parallel zueinander vorgesehen. Als Teil des Verriegelungsmoduls sind ferner zwei in korrespondierenden Abstand zu den Verriegelungselementen 12, 13 an dem Befestigungskörper 1 vorgesehene Rastausnehmungen 15 vorgesehen.

Zum Verriegeln des Leuchtenkörper 2 an dem Befestigungskörper 1 in der Betriebsstellung werden die Verriegelungselemente 12, 13 in die Verriegelungsstellung verbracht, vergleich beispielsweise Fig. 3 und 4. In der Verriegelungsstellung ist ein erster Schenkel 16 der Verriegelungselemente 12, 13, welcher als Betätigungsschenkel der Verriegelungselemente 12, 13 dient, hinter dem Leuchtenkörper 2 verdeckt vorgesehen. Ein zweiter Schenkel 17 der Verriegelungselemente 12, 13, welche nach Art eines Rastschenkels 17 ausgebildet ist, greift in die Rastausnehmung 15 an dem Befestigungskörper 1 ein und verhindert so, dass der Leuchtenkörper 2 vom Befestigungskörper 1 weggeschwenkt werden kann.

Insbesondere sind die Verriegelungselemente 12, 13 gegenseitig verschwenkbar. Das erste Verriegelungselement 12 wird durch Verdrehen desselben im Uhrzeigersinn aus einer Freigabestellung, welche exemplarisch in Fig. 1 wiedergegeben ist, in die Verriegelungsstellung verbracht. Das zweite Verriegelungselement 13 wird durch Verdrehen desselben im Gegenuhrzeigersinn aus der Freigabestellung in die Verriegelungsstellung verschwenkt. Indem der Rastschenkel 17 der Verriegelungselemente 12, 13 in der Verriegelungsstellung an einer Begrenzungskante 18 der Rastausnehmung 15 anliegt, ergibt sich in der Verriegelungsstellung der Verriegelungselemente 12, 13 insbesondere durch die gegenläufige Betätigung derselben eine Zentrierung des Leuchtenkörper 2 zum Befestigungskörper 1 beziehungsweise ein Toleranzausgleich.

Ein durch zwei weitere, einander gegenüberliegende Begrenzungskanten 19, 20 gebildetes Begrenzungskantenpaars der Rastausnehmung 15 ist abschnittsweise trichterförmig verjüngend ausgebildet. Hierdurch wird sichergestellt, dass die Verriegelungselemente 12, 13 beim Verbringen derselben in die Verriegelungsstellung entlang einer Begrenzungskante 19, 20 des Begrenzungskantenpaars geführt werden. Das sich trichterförmig verjüngende Begrenzungskantenpaar sorgt insofern für ein geringes Spaltmaß in der Betriebsstellung in der Beleuchtungsvorrichtung und eine hochwertige Anmutung derselben.

Die korrekte Verriegelung des Leuchtenkörpers 2 an dem Befestigungskörper 1 in der Betriebsstellung kann optisch in besonders einfacher Weise geprüft werden. Wie dargelegt sind die Verriegelungselemente 12, 13 in der Betriebsstellung vollständig vom Leuchtenkörper 2 überdeckt, sofern sich die Verriegelungselemente 12, 13 korrekt in der Verriegelungsstellung befinden. Sind die Verriegelungselemente 12, 13 demgegenüber in der Freigabestellung oder befinden sie sich zwischen der Freigabestellung und der Verriegelungsstellung, ragen die Verriegelungselement 12, 13 abschnittsweise über den Leuchtenkörper 2 randseitig hinaus. Dieses Herausragen kann optisch einfach erkannt werden. Zur Realisierung der optischen Kontrollmöglichkeit ist eine Länge I des Betätigungshebels 16 der Verriegelungselemente 12, 13 auf die Lage eines Drehpunkts 32 der Verriegelungselemente 12, 13 abgestimmt. Der Betätigungsschenkel 16, welcher sich in der Verriegelungsstellung parallel zu einer Randkante des Leuchtenkörpers 2 erstreckt, schwenkt insbesondere mit dem abgewinkelt ausgebildeten freien Ende beim Verschwenken desselben über den Leuchtenkörper 2 hinaus.

Die Verriegelungselemente 12, 13 sind insbesondere als Blechbiegeteile ausgeführt. Zusätzlich zu dem ersten Schenkel 16 und dem zweiten Schenkel 17 sind als Teil der Verriegelungselemente 12, 13 zwei Führungsnasen 21, 22 vorgesehen, welche in korrespondierend gestaltete, ringsegmentförmige Ausnehmungen 23, 24 des Leuchtenkörpers 2 eingreifen und in diesen geführt werden. Insbesondere sind die Verriegelungselemente 12, 13 so geformt, dass sich eine definierte Freigabestellung derselben ergibt, sobald eine innere Führungsnase 21 an einer Versteifungsrippe 25 des Leuchtmittel 3 anliegt und die Schwenkbewegung der Verriegelungselemente 12, 13 blockiert.

Eine formschlüssige Festlegung der Verriegelungselemente 12, 13 in der Verriegelungsstellung erfolgt über eine Rastkante 26, welche an einer langgestreckt ausgebildeten Ausnehmung 27 vorgesehen ist. Die Ausnehmung 27 ist an dem Befestigungskörper 1 ausgebildet und dient der Aufnahme des Betätigungsschenkels 16. In der Verriegelungsstellung umgreift die Rastkante 26 den Betätigungsschenkel 16 und sichert diesen so gegen ein unbeabsichtigtes Lösen.

Sofern eine erfindungsgemäße Beleuchtungsvorrichtung beabstandet von einer Decke beispielsweise hängend montiert wird, kann der Befestigungskörper 1 auf der der Decke zugewandten Seite (Montagefläche 11) geschlossen ausgebildet sein. Eine entsprechende alternative Ausführungsform der Beleuchtungsvorrichtung nach Fig. 17 zeigt eine entsprechende Variante. Durch die geschlossene Ausführung des Befestigungskörpers 1 im Bereich der Montagefläche 11 wird zum einen einer Verschmutzung der Beleuchtungsvorrichtung insbesondere im Bereich der Anschlusseinheit 4 und einer Funktionsbeeinträchtigung vorgebeugt. Zum anderen erhält die Beleuchtungsvorrichtung ein höherwertiges Aussehen.

Nach einer dritten Ausführungsform der Erfindung gemäß der Fig. 18 bis 22 wird die erfindungsgemäße Beleuchtungsvorrichtung mit einem geschlossenen Befestigungskörper 1 und einem alternativen Verriegelungsmodul vorgesehen. Das Verriegelungsmodul weist einen aufgrund der langgestreckten Form federnden Rasthebel 28 auf. Der Rasthebel 28 ist an dem Befestigungskörper 1 gehalten. Korrespondierend zu dem Rasthebel 28 sind an dem Leuchtenkörper 2 Rastausnehmung 29 vorgesehen, in welcher der Rasthebel 28 zum Verriegeln der Leuchtenkörper 2 in der Betriebsstellung eingreift. Hierbei umgreift ein freier Arm des Rasthebels 28 eine Begrenzungskante 30 der Rastausnehmung 29.

Um die Verriegelung zu lösen sind am Befestigungskörper 1 die Montageöffnungen 31 vorgesehen. Die Demontageöffnungen 31 sind so bemessen, dass mit einem Stift, einem Schraubenzieher oder einem ähnlich schlanken Gegenstand, welche durch Montageöffnungen 31 geführt werden, die elastischen Rasthebel derart elastisch verformt werden können, dass die Rasthebel 28 die Rastausnehmung 29 freigeben und der Leuchtenkörper 2 in die Öffnungsstellung verschwenkt werden kann.

Gleiche Bauteile und Bauteilfunktionen sind durch gleiche Bezugszeichen gekennzeichnet.

### Bezugszeichenliste

- 1: Befestigungskörper
- 2: Leuchtenkörper
- 3: Leuchtmittel
- 4: Anschlusseinheit
- 5: Haltearm
- 6: Halteschenkel
- 7: freier Schenkel
- 8: Mittelschenkel
- 9: Aufnahmeöffnung
- 10: Rand
- 11: Montagefläche
- 12: erstes Verriegelungselement
- 13: zweites Verriegelungselement
- 14: Drehachse
- 15: Rastausnehmung
- 16: erster Schenkel
- 17: zweiter Schenkel
- 18: Begrenzungskante
- 19: Begrenzungskante
- 20: Begrenzungskante
- 21: Führungsnase
- 22: Führungsnase
- 23: ringsegmentförmige Ausnehmung
- 24: ringsegmentförmige Ausnehmung
- 25: Versteifungsrippe
- 26: Rastkante
- 27: Ausnehmung
- 28: Rasthebel
- 29: Rastausnehmung
- 30: Begrenzungskante
- 31: Demontageöffnung
- 32: Drehpunkt
- b: Länge
- c: Breite
- h: Länge
- r: Randabstand
- s: Montagemaß
- I: Länge

## Patentansprüche

1. Beleuchtungsvorrichtung umfassend einen zur Montage an ein Anbauteil vorgesehenen Befestigungskörper (1), umfassend einen aus einer Öffnungsstellung in eine Betriebsstellung und zurück verschwenkbar in Bezug zu den Befestigungskörper (1) an eben diesem gehaltenen Leuchtenkörper (2) mit wenigstens einem daran festgelegten Leuchtmittel (3) und mit wenigstens einem Reflektor zum Umlenken des vom dem Leuchtmittel (3) abgestrahlten Lichts und zum Formen einer Lichtverteilung, umfassend eine Anschlusseinheit (4) zum elektrischen Kontaktieren und Ansteuern des wenigstens einen Leuchtmittels (3) und umfassend ein Verriegelungsmodul zum Festlegen des Leuchtenkörpers (2) in der Betriebsstellung, wobei eine zum verschwenkbaren Verbinden des Befestigungskörpers (1) mit dem Leuchtenkörper (2) vorgesehenes Verschwenkmodul einen abgewinkelt ausgebildeten Haltearm (5) und eine Aufnahmeöffnung (9) vorsieht, in die der Haltearm (5) eingreift, **dadurch gekennzeichnet, dass** der Haltearm (5) U-förmig ausgebildet ist und einen an dem Befestigungskörper (1) vorgesehenen Halteschenkel (6), einen freien Schenkel (7) und einen den freien Schenkel (7) mit dem Halteschenkel (6) verbindenden Mittelschenkel (8) vorsieht, wobei eine Länge h des freien Schenkels (7) kleiner ist als eine Breite c der an dem Leuchtenkörper (2) vorgesehenen Aufnahmeöffnung (9) und wobei eine Länge b des Mittelschenkels (8) größer ist als die Breite c der Aufnahmeöffnung (9).

2. Beleuchtungsvorrichtung nach Anspruch 1, **dadurch gekennzeichnet, dass** ein Randabstand r, welcher zwischen einem äußeren Rands (10) des schwenkbar gehaltenen Leuchtenkörpers (2) und der Aufnahmeöffnung (9) des Verschwenkmoduls gebildet ist, kleiner ist als ein zwischen dem freien Schenkel (7) des Haltearms (5) und einer Montagefläche (11) des Befestigungskörpers (1) bestimmtes Montagemaß s.

3. Beleuchtungsvorrichtung nach Anspruch 1 oder 2, **dadurch gekennzeichnet, dass** das Verschwenkmodul zwei zueinander beabstandeten Haltearme (5) und zwei in korrespondierendem Abstand hierzu vorgesehene Aufnahmeöffnungen (9) vorsieht.

4. Beleuchtungsvorrichtung nach einem der Ansprüche 1 oder 3, **dadurch gekennzeichnet, dass** das Verriegelungsmodul ein drehbar gehaltenes Verriegelungselement (12, 13) vorsieht, wobei das Verriegelungselement (12, 13) aus einer Freigabestellung in eine Verriegelungsstellung und zurück verbringbar ist, wobei das Verriegelungselement (12, 13) einem ersten Schenkel (16) und einen zweiten Schenkel (17) aufweist, wobei der erste Schenkel (16) nach Art eines Betätigungsschenkels ausgebildet ist und wobei der zweite Schenkel (17) als Rastschenkel ausgebildet ist, welcher in der Verriegelungsstellung des Verriegelungselements (12, 13) in eine Rastausnehmung (15) des Verriegelungsmoduls eingreift zum Festlegen des Leuchtenkörpers (2) in der Betriebsstellung.

5. Beleuchtungsvorrichtung nach einem der Ansprüche 1 bis 4, **dadurch gekennzeichnet, dass** das Verriegelungsmodul zwei gegenläufig verdrehbare Verriegelungselemente (12, 13) vorsieht, wobei ein erstes Verriegelungselement (12) durch Verdrehen desselben im Uhrzeigersinn von der Freigabestellung in die Verrieglungsstellung gelangt und wobei ein zweites Verriegelungselement (13) durch Verdrehen desselben im Gegenuhrzeigersinn von der Freigabestellung in die Verrieglungsstellung verbringbar ist.

6. Beleuchtungsvorrichtung nach dem Anspruch 4, **dadurch gekennzeichnet, dass** die Rastausnehmung (15) langlochartig ausgebildet ist und ein Begrenzungskantenpaar der Rastausnehmung (15) sich wenigstens abschnittsweise trichterförmig verjüngend derart, dass das Verriegelungselement (12, 13) beim Verbringen desselben in die Verriegelungsstellung entlang einer Begrenzungskante (19, 20) des Begrenzungskantenpaars geführt ist.

7. Beleuchtungsvorrichtung nach einem der Ansprüche 4 oder 6, **dadurch gekennzeichnet, dass** im Bereich der Rastausnehmung (15) eine Rastkante (26) ausgebildet ist, welche in der Verriegelungsstellung den Rastschenkel (17) des Verriegelungselements (12, 13) jedenfalls abschnittsweise umgreift.

8. Beleuchtungsvorrichtung nach dem Anspruch 4, **dadurch gekennzeichnet, dass** eine Position eines Drehpunkts (32) für das wenigstens eine Verriegelungselement (12, 13) und eine Länge (h) des Betätigungsschenkels (16) derart aufeinander abgestimmt sind, dass das Verriegelungselement (12, 13) in der Verriegelungsstellung verdeckt von dem Leuchtenkörper (2) vorgesehen ist und dass das Verriegelungselement (12, 13) den Leuchtenkörper (2) jedenfalls teilweise überragt, sofern das Verriegelungselement (12, 13) in der Freigabestellung ist oder sich zwischen der Freigabestellung und der Verriegelungsstellung befindet.

9. Beleuchtungsvorrichtung nach einem der Ansprüche 1 bis 8, **dadurch gekennzeichnet, dass** die Anschlusseinheit (4) für das wenigstens eine Leuchtmittel (3) an dem Leuchtenkörper (2) festgelegt ist derart, dass die Anschlusseinheit (4) mit dem Leuchtenkörper (2) aus der Öffnungsstellung in die Betriebsstellung und zurück verschwenkt wird.

10. Verwendung einer Beleuchtungsvorrichtung nach einem der Ansprüche 1 bis 9 als Deckenleuchte.

## Claims

1. Illumination device comprising a fastening body (1) provided for being mounted to an attachment part, comprising a lamp body (2) being pivotally relative to the fastening body (1) from an open position to an operating position and back and being held at the fastening body (1), with at least one illuminant (3) being fixed thereto and
with at least one reflector for deflecting the light emitted by the illuminant (3) and for forming a light distribution, comprising a connection unit (4) for electrically contacting and controlling the at least one illuminant (3) and comprising a locking module for fixing the lamp body (2) in the operating position, wherein a pivoting module is provided for a pivotable connection of the fastening body (1) with the lamp body (2) has an angled formed holding arm (5) and a receiving opening (9), into which the holding arm (5) engages,
**characterized in that**
the holding arm (5) is formed U-shaped and provides a support leg (6) arranged on the fastening body (1), a free leg (7), and a middle leg (8) connecting the free leg (7) with the support leg (6), wherein a length h of the free leg (7) is smaller than a width c of the receiving opening (9) provided on the lamp body (2), and wherein a length b of the middle leg (8) is greater than the width c of the receiving opening (9).

2. Illumination device according to claim 1,
**characterized in that**
an edge distance r, which is formed between an outer edge (10) of the pivotally held lamp body (2) and the receiving opening (9) of the pivoting module, is smaller than a mounting dimension s formed between the free leg (7) of the holding arm (5) and a mounting surface (11) of the fastening body (1).

3. Illumination device according to claim 1 or 2,
**characterized in that**
the pivoting module comprises two mutually spaced holding arms (5) and two receiving openings (9) being at a corresponding distance thereto.

4. Illumination device according to one of claims 1 or 3,
**characterized in that**
the locking module provides a locking element (12, 13) being rotatably supported, wherein the locking element (12, 13) may be passed from a release position into a locking position and back, wherein the locking element (12, 13) comprises a first leg (16) and a second leg (17), wherein the first leg (16) is designed in the manner of an actuating leg and wherein the second leg (17) is designed as a latching leg, which, when the locking element (12, 13) is in the locking position, engages in a latching recess (15) of the locking module for fixing the lamp body (2) in the operating position.

5. Illumination device according to one of claims 1 to 4,
**characterized in that**
the locking module provides two counter-rotatable locking elements (12, 13), wherein a first locking element (12) reaches from the release position into the locking position by turning the same in clockwise direction and wherein a second locking element (13) can be passed from the release position into the locking position by turning the same in counterclockwise direction.

6. Illumination device according to claim 4,
**characterized in that**
the latching recess (15) is formed like an oblong hole and a boundary edge pair of the latching recess (15) at least partially tapers in a funnel shape, such that the locking element (12, 13) when bringing the same into the locking position, is guided along a boundary edge (19, 20) of the boundary edge pair.

7. Illumination device according to one of claims 4 or 6,
**characterized in that**
a latching edge (26) is formed in the region of the latching recess (15) which latching edge (26) engages around at least partially the latching leg (17) of the locking element (12, 13) in the locking position.

8. Illumination device according to claim 4,
**characterized in that**
a position of a rotation point (32) for the at least one locking element (12, 13) and a length (h) of the actuating leg (16) are adapted to each other such that the locking element (12, 13) is hidden by the lamp body (2) in the locking position, and that the locking element (12, 13) at least partially surmounts the lamp body (2), provided that the locking element (12, 13) is in the release position or is between the release position and the locking position.

9. Illumination device according to one of claims 1 to 8,
**characterized in that**
the connection unit (4) for the at least one illuminant (3) is fixed at the lamp body (2) such that the connection unit (4) is pivoted from the opening position into the operating position and back together with the lamp body (2).

10. Use of an illumination device according to one of claims 1 to 9 as a ceiling light.

## Revendications

1. Dispositif d'éclairage comprenant un bloc de fixation (1) prévu pour le montage sur une pièce rapportée, comprenant un bloc de luminaire (2) retenu sur le corps de fixation (1) de façon à pouvoir pivoter par rapport à celui-ci d'une position d'ouverture à une position de fonctionnement et retour et sur lequel est fixée au moins une lampe (3) et avec au moins un réflecteur pour dévier la lumière émise par le bloc de luminaire (3) et former une distribution de la lumière, comprenant une unité de raccordement (4) pour la mise en contact électrique et la commande de l'au moins un bloc de luminaire (3) et comprenant un module de verrouillage pour fixer le bloc de luminaire (2) dans la position de fonctionnement, dans lequel un module pivotant prévu pour l'assemblage pivotant du bloc de fixation (1) au bloc de luminaire (2) comporte un bras de maintien coudé (5) et une ouverture de réception (9) dans laquelle le bras de maintien (5) se met en prise, **caractérisé en ce que** le bras de maintien (5) est en forme de U présente un bras de maintien (6) prévu sur le bloc de fixation (1), un bras libre (7) et un bras intermédiaire (8) reliant le bras libre (7) au bras de maintien (6), une longueur h du bras libre (7) étant plus petite qu'une largeur c de l'ouverture de réception (9) prévue sur le bloc de luminaire (2) et dans lequel une longueur b du bras intermédiaire (8) est plus grande que la largeur c de l'ouverture de réception (9).

2. Dispositif d'éclairage selon la revendication 1, **caractérisé en ce qu'**une distance par rapport au bord r entre un bord extérieur (10) du bloc de luminaire (2) retenu de façon pivotante et l'ouverture de réception (9) du module pivotant est plus petite qu'une cote de montage s définie entre le bras libre (7) du bras de maintien (5) et une surface de montage (11) du bloc de fixation (1).

3. Dispositif d'éclairage selon la revendication 1 ou 2, **caractérisé en ce que** le module pivotant comporte deux bras de maintien (5) distants l'un de l'autre et deux ouvertures de réception (9) prévues à une distance correspondante de ceux-ci.

4. Dispositif d'éclairage selon l'une des revendications 1 ou 3, **caractérisé en ce que** le module de verrouillage comporte un élément de verrouillage (12, 13) retenu avec possibilité de rotation, lequel élément de verrouillage (12, 13) peut être amené d'une position de libération à une position de verrouillage et retour, l'élément de verrouillage (12, 13) présentant un premier bras (16) et un deuxième bras (17), le premier bras (16) étant conformé comme un bras d'activation et le deuxième bras (17) comme un bras d'enclenchement qui se met en prise, dans la position de verrouillage de l'élément de verrouillage (12, 13), dans un creux d'enclenchement (15) du module de verrouillage afin de fixer le bloc de luminaire (2) dans la position de fonctionnement.

5. Dispositif d'éclairage selon l'une des revendications 1 à 4, **caractérisé en ce que** le module de verrouillage comporte deux éléments de verrouillage (12, 13) pouvant tourner en sens inverse l'un de l'autre, un premier élément de verrouillage (12) parvenant, par sa rotation dans le sens horaire, de la position de libération à la position de verrouillage et un deuxième élément de verrouillage (13) pouvant être amené, par sa rotation dans le sens antihoraire, de la position de libération à la position de verrouillage.

6. Dispositif d'éclairage selon la revendication 4, **caractérisé en ce que** le creux d'enclenchement (15) est conformé comme un trou oblong et une paire de bords de délimitation du creux d'enclenchement (15) se resserrent au moins en partie en entonnoir de telle manière que l'élément de verrouillage (12, 13) amené dans la position de verrouillage soit guidé le long d'un bord de délimitation (19, 20) de la paire de bords de délimitation.

7. Dispositif d'éclairage selon l'une des revendications 4 ou 6, **caractérisé en ce qu'**un bord d'enclenchement (26) qui entoure au moins en partie le bras d'enclenchement (17) de l'élément de verrouillage (12, 13) dans la position de verrouillage est formé au niveau du creux d'enclenchement (15).

8. Dispositif d'éclairage selon la revendication 4, **caractérisé en ce qu'**une position d'un centre de rotation (32) pour l'au moins un élément de verrouillage (12, 13) et une longueur (h) du bras d'actionnement (16) sont adaptées l'une à l'autre de telle manière que l'élément de verrouillage (12, 13) est couvert dans la position de verrouillage par le bloc de luminaire (2) et que l'élément de verrouillage (12, 13) dépasse au moins en partie du bloc de luminaire (2) si l'élément de verrouillage (12, 13) est dans la position de libération ou se trouve entre la position de libération et la position de verrouillage.

9. Dispositif d'éclairage selon l'une des revendications 1 à 8, **caractérisé en ce que** l'unité de raccordement (4) pour l'au moins un bloc de luminaire (3) est fixée au bloc de luminaire (2), de telle manière que l'unité de raccordement (4) pivote avec le bloc de luminaire (2) de la position d'ouverture à la position de fonctionnement et retour.

10. Utilisation d'un dispositif d'éclairage selon l'une des revendications 1 à 9 comme plafonnier.
